# EUROPÄISCHE PATENTSCHRIFT

(11) **EP 0 205 843 B1**
(45) Veröffentlichungstag und Bekanntmachung des Hinweises auf die Patenterteilung: **17.08.1988**
(21) Anmeldenummer: 86106124.0
(22) Anmeldetag: 05.05.1986
(51) Int. Cl.: F02B 33/42

(54) **Verbrennungsmotor mit einem Druckwellenlader**
Internal-combustion engine having a gas-dynamic pressure-wave charger
Moteur à combustion interne comprenant un compresseur à ondes de pression

(30) Priorität: 26.06.1985 CH 2714/85
(43) Veröffentlichungstag der Anmeldung: 30.12.1986
(73) Patentinhaber: BBC Brown Boveri AG, CH-5401 Baden (CH)
(72) Erfinder: Jaussi, François, CH-5312 Döttingen (CH); Spinnler, Fritz, CH-4422 Arisdorf (CH); Fried, Reinhard, CH-5415 Nussbaumen (CH)

(56) Entgegenhaltungen:
- EP-A- 0 020 791
- CH-A- 378 595

## Beschreibung

Die vorliegende Erfindung betrifft einen Verbrennungsmotor mit einem Druckwellenlader nach dem Oberbegriff des Patentanspruchs 1. Einen derartigen Motor zeigt die CH-A-378 595.

Bei Verbrennungsmotoren mit einem Druckwellenlader als Aufladegerät, wie er z. B. aus der EP-A-0 020 791 bekannt ist, dient ein Startventil oder eine Startklappe dazu, beim Anlassen des Motors die Ladeluftleitung zwischen dem Druckwellenlader und der Einlasseite des Motors abzusperren, da der Druckwellenprozess nach dem Anspringen des Motors noch nicht ordnungsgemäss abläuft, wobei insbesondere die Ladeluft noch zu viel Abgas enthält, so dass der Motor durch eine Füllung mit einem solchen Luft/Abgas-Gemisch ersticken würde. In dieser Phase muss also der Motor mit direkt aus der Umgebung angesaugter Luft betrieben werden, wozu in der Ladeluftleitung zwischen der Ladeluftklappe und dem Ansaugsammler des Motors ein schwach federbelastetes, durch den Ansaugunterdruck des Motors sich öffnendes Ventil, ein sogenanntes Schnüffelventil, vorgesehen ist. Sobald der Abgasdruck vor dem Zellenrotor des Druckwellenladers zur Aufrechterhaltung eines funktionierenden Druckwellenprozesses hoch genug ist, wird die Ladeluftklappe geöffnet und der Motor für den weiteren Betrieb mit vom Druckwellenlader erzeugter Ladeluft versorgt. Das Schwenken der Klappe zwecks Oeffnens des Ladeluftkanals kann dabei durch einen Zylinder mit Kolben oder Membran bewirkt werden, der von der Druckdifferenz zwischen Abgasdruck und Ladeluftdruck oder zwischen letzterem und Umgebungsluftdruck beaufschlagt wird und mit der Ladeluftklappe in Wirkverbindung steht.

Bei einer anderen, aus der CH-A-378 595 bekannten, kolbenlosen Konzeption ist die Ladeluftklappe in Bezug auf die Mittelachse des Ladeluftkanals unsymmetrisch gelagert. Diese Klappe wird, sobald nach dem Start der Druckwellenprozess in Gang gekommen ist, durch den Staudruck der Ladeluft bzw. durch die Druckdifferenz vor und nach der Klappe aus ihrer geschlossenen, verriegelten Stellung losgerissen und verbleibt sodann während der Betriebsdauer frei schwenkbar im Ladeluftstrom, wobei sich ihre Winkellage entsprechend dem Staudruck des Ladeluftstromes einstellt. Beim Abstellen des Motors wird die Klappe wieder in ihre geschlossene und verriegelte Ausgangsstellung zurückgestellt.

Die vorerwähnten Konzeptionen von Ladeluftklappen wurden für Druckwellenlader entwickelt, die vom Verbrennungsmotor mit konstanter Uebersetzung zwangsläufig, vorzugsweise durch einen Riementrieb, angetrieben werden. Sie haben den Nachteil, dass sie, falls damit der gesamte Leerlaufbereich des Motors bei voll geöffneter Klappe befriedigend beherrscht werden soll, eine bestimmte geometrische Auslegung der von den Luft- und Gaskanälen gebildeten Steuerkanten sowie der Taschen und sonstigen Kanäle und Ausnehmungen im Gas- bzw. Luftgehäuse verlangen. Diese Auslegung ist aber nicht die bestmögliche, insbesondere nicht für den oberen Lastbereich. Da der Vorteil eines Druckwellenladers gegenüber einem Abgasturbolader im schnelleren Ansprechen des Motors auf erhöhtem Leistungsbedarf gerade in diesem Betriebsbereich besteht, stellt diese Auslegung also einen Kompromiss zulasten dieses für den Fahrbetrieb praktisch wichtigsten Bereiches dar. Ein dafür ausgelegter Druckwellenlader bietet aber in diesem Bereich Reserven, die es ermöglichen, für einen Motor gegebener Leistung entweder einen kleineren Druckwellenlader zu verwenden oder aber mit einem Druckwellenlader gegebener Grösse das Leistungspotential eines Motors besser auszunützen.

Bei den vorerwähnten bekannten Konzeptionen ist die Ladeluftklappe entweder nach dem Starten des Motors zu lange geschlossen, so dass die Motorleistung nicht optimal erreicht werden kann, oder sie ist während des Motorlaufes ständig mehr oder weniger offen und nur in der Startphase ganz geschlossen, so dass eine solche Konzeption für freilaufende Druckwellenlader nicht in Frage kommt. Denn im Falle des freilaufenden, allein durch den Abgasstrom angetriebenen Druckwellenladers ist dessen Drehzahl unmittelbar nach dem Anspringen des Motors noch sehr tief und bei geöffneter Ladeluftklappe die rezirkulierte Abgasmenge demzufolge sehr hoch, so dass der Motor gleich wieder erstickt.

Bei den vorerwähnten Konzeptionen ist zudem ein Notbetrieb im Falle eines havarierten Rotors des Druckwellenladers nur bedingt möglich, da bei stillstehendem Rotor die geschlossene Ladeluftklappe infolge des grossen Staudrucks der Abgase vor der Klappe von ihrer Verriegelung losgerissen und aufgedrückt werden kann und die Abgase dann in die Ansaugleitung des Motors gelangen können. Denn im Gegensatz zum Abgasturbolader, bei dem Verdichter und Turbine getrennt sind, kann beim Druckwellenlader bei Rotorstillstand ein Kurzschluss zwischen dem Hochdruckgaskanal und dem Hochdruckluftkanal auftreten, was zum direkten Uebertritt von Abgas in die Ansaugleitung des Motors und zu dessen Ersticken führen würde.

Die Aufgabe der vorliegenden, im Anspruch 1 definierten Erfindung besteht darin, zwecks Erreichung eines optimalen Druckwellenprozesses und der jeweils bestmöglichen Motorleistung die Ladeluftleitung immer dann und so lange geschlossen zu halten, als Betriebszustände herrschen, in denen die rezirkulierten Abgasmengen in der Ladeluft zu hoch sind.

Diese Betriebszustände können umfassen :
- Den Kalt- und Warmstart des Motors,
- die Warmlaufphase nach dem Kaltstart des Motors,
- den ganzen Leerlaufdrehzahlbereich, insbesondere den oberen Abregeldrehzahlbereich,
- den unteren Teillastbereich zwischen 10 und 25 % des effektiven maximalen Mitteldruckes (^{p}memax),
- den Zustand mit stillstehendem Rotor als Grenzfall, d. h., den Notbetriebsfall, z. B. wegen einer Rotorhavarie oder eines Riemenrisses.

Der Grad der Abgasrezirkulation bei diesen Betriebszuständen hängt dabei von der Antriebsart bzw. der Drehzahl des Druckwellenladers ab.

Als Antriebsart kommen gegenwärtig praktisch nur der zwangsläufige Antrieb, vorzugsweise durch Riementrieb, und der Antrieb des freilaufenden Rotors durch den Abgasstrom in Frage.

Bei geschlossener Ladeluftleitung saugt der Motor, wie eingangs erwähnt, die Verbrennungsluft durch das nach der Ladeluftklappe angeordnete Schnüffelventil, dem ein Luftfilter vorgeschaltet ist, aus der Umgebung an.

Die Betriebssicherheit erfordert, dass die Ladeluftklappe bei blockiertem Rotor geschlossen wird, was besonders für Rotoren aus Mineralkeramik gilt, da deren Bruchstücke nach einem Bersten den Motor beschädigen würden. Dies gewährleistet auch einen Notbetrieb, der im Falle einer solchen oder sonstigen Havarie eine Heimfahrt aus eigener Kraft im Saugmotorbetrieb ermöglichen muss.

Bei freilaufenden, allein durch den Abgasstrom angetriebenen Druckwellenladern muss eine solche Ladeluftklappe in der Startphase so lange geschlossen bleiben, bis der gestaute Abgasstrom den Rotor beim Hochfahren des Motors aus dem Stillstand auf eine für das Funktionieren des Druckwellenprozesses ausreichend hohe Drehzahl, ohne oder mit nur geringer Abgasrezirkulation, beschleunigt hat.

Die den vorerwähnten bekannten Konzeptionen zugrundeliegenden Aufgabenstellungen müssen daher um eine sehr wichtige Bedingung erweitert werden. Diese Bedingung besteht darin, dass die Betätigungseinrichtung die Klappe erst dann öffnen darf, wenn eine vom Druckwellenprozess abhängige Druckdifferenz einen für das Funktionieren des Druckwellenprozesses genügend grossen Wert erreicht hat. Da bei stillstehendem Rotor kein Druckwellenprozess zustande kommt, ist damit ohne weitere Massnahmen ein Notbetrieb möglich.

Weiters bezweckt die Erfindung eine einfach und billig herzustellende Ausführung der Ladeluftklappe und der mit ihr zusammenwirkenden Elemente für ihre Betätigung und Steuerung. Dazu soll beitragen, dass für die Betätigung prozesstypische, d. h., mit dem Druckwellenprozess im Zusammenhang stehende Grössen benutzt werden, um den mechanischen Aufwand zu vermeiden, der mit einer Benutzung von z. B. motortypischen Grössen für diesen Zweck verbunden wäre. Gefordert wird ferner, dass in einem Havariefall keine Folgeschäden am Motor auftreten dürfen. Bei einer speziellen Ausführungsform soll durch ein temperaturabhängig gesteuertes Ventil vermieden werden, dass die Ladelufttemperatur zu hoch und der Motor dadurch überhitzt wird. Die Ursache einer zu hohen Ladelufttemperatur kann eine Verstopfung des Luftfilters oder des Auspuffs sein, was u. a. eine zu grosse Rezirkulation von Abgas in die Ladeluftleitung bewirkt.

Im folgenden wird die Erfindung unter Bezugnahme auf in den Zeichnungen dargestellte Ausführungsbeispiele näher beschrieben.

In den Zeichnungen stellen dar:
Fig. 1 ein Diagramm, das den Zusammenhang zwischen Betriebszustand und Stellung der Ladeluftklappe zeigt,
Fig. 2 das Schema eines Druckwellenladers gemäss der Erfindung mit einer ersten Ausführungsform der Steuerungseinrichtung,
Fig. 3 das Schema eines Druckwellenladers mit einer Variante der Steuerungseinrichtung nach Fig. 2,
Fig. 4 ausschnittsweise eine Seitenansicht auf das Luftgehäuse gemäss dem in Fig. 3 eingetragenen Schnitt IV-IV,
Fig. 5 einen Querschnitt durch eine Stelleinrichtung für die Ladeluftklappe,
Fig. 6 eine teilweise geschnittene Seitenansicht der Einrichtung nach Fig. 5,
Fig. 7 das Schema eines Druckwellenladers mit einer weiteren Ausführungsform der Steuerungseinrichtung,
Fig. 8 ein Diagramm, das den typischen Verlauf von für die Steuereinrichtung benutzbaren Druckdifferenzen des Druckwellenprozesses zeigt,
Fig. 9 eine Stelleinrichtung mit Ladeluftklappe für die Steuerungseinrichtung nach Fig. 7, und die
Fig. 10 eine Steuerungseinrichtung gemäss Fig. 2 mit einem Thermoventil zur Begrenzung der Ladelufttemperatur.

Das Diagramm nach Fig. 1 zeigt, wie bei einem typischen Personenwagenmotor die Ladeluftklappe in Abhängigkeit von der Last und der Drehzahl des Motors gesteuert werden muss, um die in der Einleitung genannten Bedingungen zur Erreichung eines optimalen Druckwellenprozesses und bestmöglicher Motorleistung zu erfüllen.

Die Kurve a gibt den Zusammenhang zwischen dem mittleren effektiven Druck Pme in den Motorzylindern und der Motordrehzahl nₘₒₜ bei Vollast wieder. Nach Erreichen der nominellen Höchstdrehzahl 100 % nₘₒₜₘₐₓ schliesst sich der Kurve a die Gerade b an, die dem Verlauf von pₘₑ während des Abregeins, d. h., der Drosselung der Kraftstoffzufuhr zwecks Schonung des Motors nach Ueberschreiten von 100% nₘₒₜₘₐₓ, entspricht. Die Kurve c begrenzt nach oben einen Bereich D, in dem die Ladeluftklappe geschlossen sein muss, während sie im Bereich E zwischen den Kurven c und a mehr oder weniger offen ist. Das Diagramm zeigt also, dass die Ladeluftklappe die Ladeluftleitung nicht nur in der Start- und Anwärmphase, sondern auch in den erwähnten Bereichen tiefer und hoher Leerlaufdrehzahlen sowie tiefer Teillast geschlossen hält. In diesen Bereichen saugt der Motor, wie gesagt, die Luft hinter der Ladeluftklappe über ein Schnüffelventil aus der Atmosphäre an.

Anhand der Fig. 2, die einen abgewickelten Zylinderschnitt durch die halbe Höhe der Zeilenreihe eines Druckwellenladers mit zwei Zyklen wiedergibt, werden im folgenden die für die Steuerung der Ladeluftklappe wichtigen Elemente erläutert.

Unter « Zyklus » ist in diesem Zusammenhang die Gesamtheit der für die Ausführung des Druckwellenprozesses erforderlichen Haupt- und Hilfskanäle zu verstehen. Zu den ersteren gehören ein Niederdruckluftkanal 1, durch den Luft aus der Atmosphäre in Zellen 10 eines Zellenrotors 9 angesaugt wird, die von Zellenwänden 11 begrenzt sind, ein Hochdruckluftkanal 2, der die Ladeluft, die in den Zellen 10 durch das aus dem Motor ausströmende Hochdruckgas verdichtet wird, dem Motorzuführt und auf den im folgenden der Kürze halber als Ladeluftkanal 2 Bezug genommen wird, ferner ein Hochdruckgaskanal 3, durch den das aus den Motorzylindern ausgestossene Hochdruckgas in die Zellen 10 gelangt, um die darin befindliche Luft zu verdichten, und ein Niederdruckgaskanal 4, durch den das in den Zellen 10 entspannte Abgas ins Freie strömt.

Zu den Hilfskanälen gehören eine Kompressionstasche 5, eine Expansionstasche 6, eine Gastasche 7, die dazu dienen, in bekannter Weise über den ganzen Betriebsbereich des Motors, d. h., auch ausserhalb des praktisch wichtigsten Betriebsbereiches, für den die Kanäle 1 bis 4 ausgelegt sind, einen funktionierenden Druckwellenprozess zu erhalten, sowie eine Vortasche 8, deren Zweck im Zusammenhang mit der vorliegenden Erfindung steht.

Die Hauptkanäle 1 und 2 und die Hilfskanäle 5 und 6 befinden sich in einem Luftgehäuse 12, die Hauptkanäle 3 und 4 und die Hilfskanäle 7 und 8 in einem Gasgehäuse 13. Diese beiden Gehäuse schliessen ein nicht dargestelltes Rotorgehäuse, das den Rotor 9 aufnimmt, seitlich ab und das Luftgehäuse 12 nimmt auch die nicht gezeigten Lagerelemente für den fliegend gelagerten Rotor 9 auf, dessen Drehrichtung der schwarze Pfeil anzeigt.

Bei geschlossener Ladeluftklappe 14 saugt der Motor die Verbrennungsluft über eine Nebenschlussansaugleitung 15 und ein an deren Einmündung in dem Ladeluftkanal 2 angeordnetes, schwach federbelastetes Schnüffelventil 16 direkt aus der Umgebung an.

Die Ladeluftklappe 14 ist bezüglich ihrer Achse 17 symmetrisch und im Ladeluftkanal 2 vor dem Schnüffelventil gelagert, gesehen in Strömungsrichtung der Ladeluft. Wie eingangs gesagt, besteht ihre Aufgabe u. a. darin, den Ladeluftkanal 2 während der Start- und Warmlaufphase so lange abzusperren, bis der Abgasdruck in den Rotorzellen 10 hoch genug ist, um einen funktionierenden Druckwellenprozess aufzubauen. Zu diesem Zweck ist die Ladeluftklappe 14 über eine durch einen Bolzen 18 an die Klappe 14 angelenkte Stange 19 mit einer Membran 21 einer Membrandose 20 verbunden. Eine Feder 22 in der Membrandose 20 belastet die Membran 21 im schliessenden Sinne der Klappe 14.

Der klappenseitige Raum 23 der Membrandose 20 steht über ein Loch 24 in der Wand des Ladeluftkanals 2 mit diesem in leitender Verbindung und wird daher vom Druck vor der Klappe 14 beaufschlagt. Der federseitige Raum 25 der Membrandose steht über eine Steuerdruckleitung 26 mit dem Rotorraum des Druckwellenladers in Verbindung, und zwar im Gebiet eines Steges 27 im Luftgehäuse 12. Dieser Steg ist ein Teil der rotorseitigen Begrenzung des Luftgehäuses und erstreckt sich zwischen dem Niederdruckluftkanal 1 und der Kompressionstasche 5.

Die Wirkungsweise dieser Variante der Steuerungseinrichtung für die Ladeluftklappe beruht auf dem auf die Membran 21 bei laufendem Lader wirkenden Druckunterschied. Nach einem Anlassvorgang arbeitet der Motor bei durch die Feder 22 geschlossen gehaltener Ladeluftklappe 14 zunächst als Saugmotor, indem er die benötigte Verbrennungsluft über das Schnüffelventil 16 aus der Umgebungsluft bezieht. Solange nach dem Anlassen im federseitigen Raum 25 der Membrandose 20 der gleiche Druck herrscht wie im klappenseitigen Raum 23, bleibt die Ladeluftklappe geschlossen, und zwar so lange, wie der Druckwellenprozess wegen zu geringer Drehzahl des Rotors 9 und/oder zu geringer Motorlast noch nicht voll entwickelt ist. Dabei gelangt nämlich das Hochdruckgas, wie durch die dünnen Strömungspfeile angedeutet, aus dem Kanal 3 einesteils über zwei der Zellen 10 in den Ladeluftkanal 2 und andernteils infolge Leckage über die Vortasche 8, drei der Zellen 10 und die Kompressionstasche 5 in die Steuerdruckleitung 26, so dass sich zu beiden Seiten der Membran 21 der gleiche Druck einstellt. Die Ladeluftklappe 14 wird dabei durch die Feder 22 in der Schliesstellung gehalten.

Sobald aber der Rotor 9 auf höhere Touren kommt und der Motor belastet wird, kommt der Druckwellenprozess in Gang, so dass bereits Luft komprimiert wird und der Druck im Ladeluftkanal 2 steigt. Im Steg 27 dagegen nimmt aber, wie die Kurve d der Fig. 8 zeigt, der Druck ab, so dass der Ladedruck die Membran 21 gegen die Kraft der Feder 22 und des Druckes im federseitigen Raum 23 verschiebt und über die Stange 19 die Ladeluftklappe 14 mehr oder weniger weit öffnet. Sobald der Ladeluftstrom zum Betrieb des Motors genügt, wird das Schnüffelventil 16 durch den Ladeluftdruck geschlossen.

Das Vorhandensein einer Vortasche 8 ist bei der beschriebenen Ausführung eine Voraussetzung für die Möglichkeit des Notbetriebes. Denn bei blockiertem Rotor ist, wie aus dem vorstehend gesagten hervorgeht, der Druck in der Ladeluftleitung vor der Ladeluftklappe 14 gleich dem Druck im Bereich des Steges vor dem Ladeluftkanal 2, so dass die Feder 22 die Klappe 14 geschlossen hält und, beispielsweise, Trümmer eines havarierten Rotors nicht in den Motor gelangen können.

Eine Variante der vorbeschriebenen Ausführungsform ist in Fig. 2 durch strichpunktierte Linien herausgehoben. Dabei zweigt die Steuerdruckleitung 28 von der Kompressionstasche 5 ab und die Vortasche 8 ist entbehrlich, was durch die strichpunktierte Linie 29 angedeutet ist, die bei dieser Variante anstelle der Vortasche die Begrenzung des Gasgehäuses bildet. Für die Betriebszustände mit geschlossener Ladeluftklappe 14 und bei Notbetrieb gelangt das Abgas aus dem Hochdruckabgaskanal 3 über die Zellen 10 ohne den Umweg über eine Vortasche direkt in die Kompressionstasche 5 und weiter in die Steuerdruckleitung 28, während der Weg des Abgases in die Ladeluftleitung 2 gleich ist wie bei der Variante mit Vortasche. Dabei gilt für beide Varianten bezüglich der Zellen, dass ihre Breite kleiner sein muss als die Breite der Mündungsquerschnitte der Kanäle 2 und 3, der Kompressionstasche 5 und der Vortasche 8, jeweils in Umfangsrichtung gemessen. Dies gewährleistet, dass beim Vorbeigang einer Zelle vor den Einmündungen dieser Kanäle in den Rotorraum immer freie Strömungswege von ausreichend grossem Querschnitt zwischen den betreffenden Haupt- und Hilfskanälen 2, 3, 5 und 8 des Gas- bzw. Luftgehäuses bestehen.

Wie bei Fehlen einer abgasseitigen Vortasche 8 das Ueberströmen von Hochdruckabgas aus dem Kanal 3 in die Steuerdruckleitung 26 sichergestellt werden kann, geht aus den Fig. 3 und 4 hervor. Die Konzeption der Haupt- und Hilfskanäle entspricht jener der Fig. 2 mit Anschluss der Steuerdruckleitung 26 an den Steg 27 zwischen Kompressionstasche 5 und Niederdruckluftkanal 1 des vorhergehenden Zyklus. Wie aus der Ansicht auf die Kanäle des Luftgehäuses 12 gemäss dem in Fig. 3 eingezeichneten Schnittverlauf IV-IV hervorgeht, ist die Mündung 30 des Steuerdruckkanals 26 mit der Kompressionstasche 5 durch einen schmalen Ueberströmkanal 31 leitend verbunden. Damit ist auch, wie gefordert, ein Notbetrieb gewährleistet.

Eine praxisgerechte Membrandose und eine Ladeluftklappe, die eine bauliche Einheit bilden, sind in den Fig. 5 und 6 dargestellt. Der Querschnitt nach Fig. 5 entsprechend dem in Fig. 6 eingezeichneten Schnittverlauf V-V zeigt, dass die Membrandose 32 von bekannter Bauart ist. Zwischen dem Membrangehäuse 33 und dem Klappengehäuse 34 ist der Rand einer durch einen Federteller 36 gestützten Membran 35 eingespannt. Die Feder 37 stützt sich nach oben gegen eine Federdruckplatte 38 ab. Eine Einstellschraube 39 mit Kontermutter 40 gestattet die Anpassung der Federvorspannung an die Druckverhältnisse eines gegebenen Druckwellenladers. Der federseitige Raum 25 der Membrandose steht über eine der obenerwähnten Steuerdruckleitungen 26 oder 28 mit dem anhand der Fig. 2 erklärten Steg 27 bzw. der Kompressionstasche 5 in Verbindung, während der klappenseitige Raum 23 über eine Bohrung 41 mit dem Ladeluftkanal 2 kommuniziert. In diesem ist die Ladeluftklappe 42 um eine Achse 43 im Klappengehäuse 34 mittig gelagert. Die Stange 44 ist an der Klappe 42 mit einem Bolzen 45 angelenkt und an der Membran 35 anvulkanisiert. Die Elastizität der Membran 35 gestattet das beim Schwenken der Klappe 42 auftretende seitliche Auslenken der Stange 44.

Die in Fig. 7 schematisch dargestellte Konzeption ergibt gegenüber den bisher beschriebenen Ausführungen ein verbessertes Verhalten im oberen Leerlaufbereich. In diesem Bereich hält diese Steuerung die Ladeluftklappe dank einer zweiten Membran in der Membrandose bis zu noch höheren Drehzahlen geschlossen als mit der Membrandose mit nur einer Membran. Durch diese zweite Membran ist es möglich, einen weiteren prozesstypischen Druck für die Steuerung der Klappe 14 zu benutzen. Dazu eignet sich besonders der Druck in der Expansionstasche 6, mit dem die Ladeluftklappe 14 im oberen Leerlaufbereich bis 25 Prozent des maximalen mittleren effektiven Druckes in den Motorzylindern geschlossen gehalten wird.

Die Doppelmembrandose 46 weist drei von prozesstypischen Drücken beaufschlagbare Räume auf. Eine Primärmembran 47 trennt einen klappenseitigen Raum 48, in dem im Betrieb der Ladeluftdruck herrscht, von einem federseitigen Raum 49, der über eine primäre Steuerdruckleitung 50 wie bei der einfachen Membrandose nach Fig. 2 entweder mit dem Steg 27 zwischen der Kompressionstasche 5 und dem Niederdruckluftkanal 1 des vorhergehenden Zyklus oder in gleicher Weise wie bei der Ausführung nach Fig. 2 über die dort strichpunktiert gezeichnete Leitung mit der Kompressionstasche 5 verbunden sein kann. Eine Feder 51 ist zwischen der Primärmembran 47 und einer Sekundärmembran 52 eingespannt. Letztere begrenzt mit dem Deckel 53 der Doppelmembrandose 46 einen deckelseitigen Raum 54 mit einem von einer zylindrischen Vertiefung gebildeten Anschlag 55 für die Sekundärmembran 52 und die Feder 51. Der deckelseitige Raum 54 ist durch eine sekundäre Steuerdruckleitung 56 mit der Expansionstasche 6 verbunden.

Die Wirkungsweise der Doppelmembrandose 46 ist im unteren Drehzahlbereich gleich wie bei der einfachen Membrandose, da dort der Druck im Steg 27 zwischen der Kompressionstasche 5 und dem Niederdruckluftkanal 1 des vorhergehenden Zyklus grösser ist als der Druck in der Expansionstasche 6. Bei tiefen Drehzahlen überwiegt also der Druck des Steges 27 oder der Kompressionstasche 5 im federseitigen Raum 49 den Druck der Expansionstasche 6 im deckelseitigen Raum 54, so dass der Druck im Raum 49 und die Kraft der Feder 51 die Sekundärmembran 52 gegen den Anschlag 55 pressen. Ohne die sekundäre Steuerdruckleitung würde die Klappe 14 bei hohen Leerlaufdrehzahlen durch den steigenden Ladedruck und abnehmenden Druck im Steg oder in der Kompressionstasche mehr oder weniger geöffnet werden. Dem wirkt der Druck in der Expansionstasche 6 entgegen, da dieser mit zunehmender Drehzahl ansteigt und schliesslich den aus dem Druck im Raum 49 und dem Druck der Feder 51 zusammengesetzten Gegendruck übertrifft, die Feder 51 zusammendrückt und die Ladeluftklappe 14 geschlossen hält. Auf diese Weise erhält man den aus Fig. 1 ersichtlichen Verlauf der Kurve c im Bereich höherer Leerlaufdrehzahlen. Mit der einfachen Membrandose gemäss den Fig. 2 bis 6 wäre der Verlauf der Kurve c und damit der Betriebsbereich D mit geschlossener Ladeluftklappe weniger günstig. Die Doppelmembrandose verbessert also die durch die Erfindung bezweckte Wirkung gegenüber den einfacheren Ausführungen im Bereich höherer Leerlaufdrehzahlen.

Das Diagramm nach Fig. 8 zeigt den Verlauf der für die Steuerung der vorstehend beschriebenen Variante benutzten prozesstypischen Drücke als Funktion der Rotordrehzahl, jeweils als Ueberdruck gegen den Atmosphärendruck aufgetragen. Die Kurve d stellt den Verlauf dieses Druckes im Steg 27 bzw. in der Kompressionstasche 5 dar, die Kurve e den Verlauf des Ladedrucks und die Kurve den Verlauf des Druckes in der Expansionstasche 6. Aufgrund dieser Druckverläufe kann bei Kenntnis der Federkonstanten der Feder 51 der Verlauf der Linie c von Fig. 1 ermittelt werden. Diese Schliesscharakteristik lässt sich nicht nur durch die Wahl der Feder 51, sondern auch durch das Wirkflächenverhältnis der beiden Membranen 47 und 52 beeinflussen, was bezüglich der Wahl der Feder und der Membran natürlich auch für die Ausführungen mit einfacher Membrandose gilt.

Die Fig. 9 zeigt eine praxisgerechte Ausbildung einer Doppelmembrandose 57 und einer Ladeluftklappe 58, die eine bauliche Einheit bilden. Wie bei den früheren Ausführungen ist die Klappe 58 mit ihrer Achse 60 in einem Klappengehäuse 59 schwenkbar gelagert und durch einen Bolzen 61 und eine Stange 62 mit der Primärmembran 63 verbunden. Diese stützt sich auf einen unteren Federteller 64 ab, der als untere Auflage für eine Feder 65 dient. Deren obere Auflage bildet der äussere Rand einer topfförmigen Hülse 66, deren Boden eine mittige zylindrische Vertiefung 67 aufweist. Der äussere Rand des Bodens bildet dadurch eine ringförmige Anschlagfläche 68, die den Hub der Sekundärmembran 69 nach unten begrenzt und als Anschlag für die Oeffnungsbewegung der Klappe 58 dient. Das obere Hubbegrenzungselement der Sekundärmembran 69 wird von einer oberen Stützplatte 70 .gebildet, zwischen welcher und einer unteren Stützplatte 71 die Sekundärmembran 69 eingespannt ist. Die untere Stützplatte 71 weist einen zentralen nabenförmigen Teil 72 mit einer Führungsbüchse 73 auf, die verschieblich auf einem Führungszapfen 74 sitzt und zusammen mit diesem für eine zentrische Führung der Sekundärmembran 69 sorgt. An der unteren Stützplatte 71 und damit an der Sekundärmembran 69 ist auch die topfförmige Hülse 66 befestigt. Der Führungszapfen 74 ist am Abschlussdeckel 75 der Doppelmembrandose 57 befestigt. Die primäre Steuerdruckleitung 50 und die sekundäre Steuerdruckleitung 56 werden an den mit den gleichen Bezugszahlen versehenen Anschlussnippeln mit den entsprechenden Druckräumen der Doppelmembrandose 57 verbunden.

Die eingangs genannte Forderung nach einer oberen Begrenzung der Ladelufttemperatur kann mit einem temperaturgesteuerten Bimetallventil 76 nach Fig. 10 erfüllt werden. Sobald die Ladelufttemperatur bei geöffneter Ladeluftklappe 14 den zulässigen Höchstwert überschreitet, verformt sich ein Bimetallstreifen 77 derart, dass ein Schliesselement 78 sich von seinem Ventilsitz abhebt und über eine Nebenschlussleitung 79 den federseitigen Raum 25 der Membrandose 20 mit dem klappenseitigen Raum 23 kurzschliesst. Da dann auf beiden Seiten der Membran 21 annähernd der gleiche Druck herrscht, drückt die Feder 22 die Klappe 14 in die geschlossene Stellung. Der Motor läuft dann solange als Saugmotor, indem er die Verbrennungsluft über das Schnüffelventil 16 ansaugt, bis die Ladelufttemperatur wieder unter den zulässigen Höchstwert gesunken ist. Das Bimetallventil schliesst dann die Nebenschlussleitung 79 und der Motor arbeitet wieder mit vom Druckwellenlader verdichteter Ladeluft. Um die annähernde Druckgleichheit auf beiden Seiten der Membran 21 zu erreichen, ist in der Steuerdruckleitung 28 eine Drossel 80 vorgesehen.

## Patentansprüche

1. Verbrennungsmotor mit einem Druckwellenlader als Aufladegerät, welcher Druckwellenlader ein Rotorgehäuse aufweist, dessen zwei Stirnseiten durch ein Luftgehäuse (12) bzw. ein Gasgehäuse (13) abgeschlossen sind und das einen im Luftgehäuse (12) gelagerten Zellenrotor (9) aufnimmt, wobei das Luftgehäuse (12) pro Zyklus einen Niederdruckluftkanal (1), einen Hochdruckluftkanal (2), eine, in Drehrichtung des Rotors (9) gesehen, vor dem Hochdruckluftkanal (2) angeordnete Kompressionstasche (5) und zwischen dem Hochdruckluftkanal (2) und dem Niederdruckluftkanal (1) des folgenden Zyklus eine Expansionstasche (6) aufweist, wobei das Gasgehäuse (13) pro Zyklus einen Hochdruckgaskanal (3), einen Niederdruckgaskanal (4) und zwischen dem Hochdruckgaskanal (3) und dem Niederdruckgaskanal (4) eine Gastasche (7) aufweist, und wobei ferner im Hochdruckluftkanal (2) eine Ladeluftklappe (14) mit einer Steuerungseinrichtung zur lastabhängigen Steuerung der Stellung der Ladeluftklappe (14) angeordnet ist, dadurch gekennzeichnet, daß die Ladeluftklappe (14) symmetrisch gelagert ist, daß zwischen dieser und dem Motor ein Schnüffelventil (15) vorhanden ist, daß die besagte Steuerungseinrichtung eine Membrandose (20 ; 32; 46 ; 57) mit mindestens einer Membran (21 ; 35 ; 47 ; 63) aufweist, bei der die eine Seite dieser Membran einen Teil der Begrenzung eines mit der Hochdruckluftleitung (2) kommunizierenden Raumes (23 ; 48) bildet, dass die andere Seite der Membran (21 ; 35 ; 47 ; 63) einen Teil der Begrenzung eines mit einer Steuerdruckleitung (26 ; 28 ; 50) kommunizierenden Raumes (25 ; 49) bildet, dass dieser Raum (25 ; 49) über diese Steuerdruckleitung (26 ; 28 ; 50) mit einer Stelle (Spalt im Bereich des Steges 27 ; 5) im Raum zwischen der luftgehäuseseitigen Stirnseite des Zellenrotors (9) und dem Luftgehäuse (12) kommuniziert, die, in Drehrichtung des Zellenrotors (9) gesehen, vor dem Hochdruckluftkanal (2) liegt, dass die Membran (21 ; 35 ; 47 ; 63) mit der Ladeluftklappe (14 ; 42 ; 58) verbunden ist und durch eine Feder (22 ; 37 ; 51 ; 65) im schliessenden Sinne der Ladeluftklappe (14; 42 ; 58) belastet ist, dass der Hochdruckgaskanal (3) im Gasgehäuse (13) bezüglich der Mündung (30) der Steuerdruckleitung (26 ; 28 ; 50) in den Rotorraum so angeordnet und seine Abmessungen in der Rotorumfangsrichtung sowie die Breite der Rotorzellen (10) so bemessen sind, dass freie Strömungswege zwischen dem Hochdruckgaskanal (3) über Rotorzellen (10) zur Steuerdruckleitung (26 ; 28 ; 50) bestehen.

2. Verbrennungsmotor nach Anspruch 1, dadurch gekennzeichnet, dass das Gasgehäuse (13) des Druckwellenladers eine in Drehrichtung des Zellenrotors (9) gesehen, vor dem Hochdruckgaskanal (3) liegende Vortasche (8) aufweist, die bezüglich des Hochdruckgaskanals (3) und der Mündung (30) der Steuerdruckleitung (26 ; 28 ; 50) in den Rotorraum so angeordnet und bemessen ist, dass freie Strömungswege zwischen dem Hochdruckabgaskanal (3) über die Vortasche (8) und Rotorzellen (10) zur Steuerdruckleitung (26 ; 28 ; 50) bestehen.

3. Verbrennungsmotor nach Anspruch 1, dadurch gekennzeichnet, dass die Mündung (30) der Steuerdruckleitung (26) in den Rotorraum in einem Steg (27) zwischen dem Niederdruckluftkanal (1) und der Kompressionstasche (5) liegt und dass die Mündung (30) mit der Kompressionstasche (5) über einen Ueberströmkanal (31) kommuniziert.

4. Verbrennungsmotor nach Anspruch 1, dadurch gekennzeichnet, dass die Steuerdruckleitung (28) in die Kompressionstasche (5) mündet.

5. Verbrennungsmotor nach Anspruch 1, gekennzeichnet durch eine Doppelmembrandose (46 ; 57), mit einer durch eine Feder (51 ; 65) im schliessenden Sinne der Ladeluftklappe (14 ; 58) belastete Primärmembran (47 ; 63), deren beide Seiten über die im Anspruch 1 definierten Räume durch den Ladedruck bzw. über eine primäre Steuerdruckleitung (50) durch druckwellenprozesstypische Drücke beaufschlagbar sind, mit einer Sekundärmembran (52 ; 69), deren eine, der Primärmembran (47 ; 63) zugekehrte Seite durch die gleichen druckwellenprozesstypischen Drücke beaufschlagbar ist wie diese und deren andere Seite zusammen mit einem Teil (53 ; 75) des Gehäuses der Doppelmembrandose (46 ; 57) einen Raum (54) begrenzt, der über eine sekundäre Steuerdruckleitung (56) mit der Expansionstasche (6) kommuniziert, und wobei die Feder (51 ; 65) zwischen der Primärmembran und der Sekundärmembran eingespannt ist.

6. Verbrennungsmotor nach Anspruch 1, dadurch gekennzeichnet, dass der mit der Steuerdruckleitung (26 ; 28 ; 50) kommunizierende Raum (25 bzw. 49) der Membrandose (20 ; 32 ; 46 ; 57) über eine Nebenschlussleitung (79) mit dem klappenseitigen Raum (23) der Membrandose in Verbindung steht und dass an der Einmündung dieser Nebenschlussleitung (79) in den Raum (23) ein temperaturgesteuertes Ventil (76) vorgesehen ist, das bei Ueberschreiten der höchstzulässigen Ladelufttemperatur den genannten Raum (25 ; 49) der Membrandose (20 ; 32 ; 46 ; 57) mit dem Raum (23) kurzschliesst.

7. Verbrennungsmotor nach Anspruch 1, dadurch gekennzeichnet, dass an der Membrandose Elemente (39, 40) zur Aenderung der Vorspannung der Feder (22 ; 37 ; 51 ; 65) vorgesehen sind, um einen gewünschten Ladeluftdruckverlauf in Abhängigkeit vom Belastungszustand des Motors einstellen zu können.

## Claims

1. Internal combustion engine having a pressure wave supercharger as the supercharging device, which pressure wave supercharger has a rotor casing whose two end surfaces are closed off by an air casing (12) and a gas casing (13) and which rotor casing accepts a cell rotor (9) supported in the air casing (12), the air casing (12) having, per cycle, a low pressure air duct (1), a high pressure air duct (2), a compression pocket (5) located before the high pressure air duct (2), seen in the direction of rotation of the rotor (9), and an expansion pocket (6) between the high pressure air duct (2) and the low pressure air duct (1) of the following cycle, the gas casing (13) having, per cycle, a high pressure gas duct (3), a low pressure gas duct (4) and a gas pocket (7), the latter located between the high pressure gas duct (3) and the low pressure gas duct (4), and, in addition, there being arranged a supercharge air butterfly (14) with a control device for the load- dependent control of the position of the supercharge air butterfly (14), characterized in that the supercharge air butterfly (14) is symmetrically supported, in that a snifter valve (15) is present between the supercharge air butterfly and the engine, in that the control device mentioned has a diaphragm capsule (20 ; 32 ; 46 ; 57) with at least one diaphragm (21 ; 35 ; 47 ; 63), in which one side of this diaphragm forms a part of the boundary of a space (23 ; 48) communicating with the high pressure air line (2), in that the other side of the diaphragm (21 ; 35 ; 47 ; 63) forms a part of the boundary of a space (25 ; 49) communicating with a control pressure line (26 ; 28 ; 50), in that this space (25 ; 49) communicates via this control pressure line (26 ; 28 ; 50) with a position (gap in the region of the protrusion (27 ; 5)) in the space between the air casing side face of the cell rotor (9) and the air casing (12), which position, seen in the rotational direction of the cell rotor (9), is located before the high pressure air duct (2), in that the diaphragm (21 ; 35 ; 47 ; 63) is connected to the supercharge air butterfly (14 ; 42 ; 58) and loaded by a spring (22 ; 37 ; 51 ; 65) in the closing direction of the supercharge air butterfly (14 ; 42 ; 58), in that the high pressure gas duct (3) in the gas casing (13) is so located relative to the entry (30) of the control pressure line (26 ; 28 ; 50) into the rotor space and its dimensions in the rotor peripheral direction and the width of the rotor cells (10) and so dimensioned that free flow paths exist between the high pressure gas duct (3) via rotor cells (10) to the control pressure line (26 ; 28 ; 50).

2. Internal combustion engine according to Claim 1, characterized in that the gas casing (13) of the pressure wave supercharger has an upstream pocket (8) located before the high pressure gas duct (3), seen in the direction of rotation of the cell rotor (9), which upstream pocket is so located in the rotor space and dimensioned relative to the high pressure gas duct (3) and the entry (30) of the control pressure line (26 ; 28 ; 50) that free flow paths exist between the high pressure exhaust gas duct (3) via the upstream pocket (8) and rotor cells (10) to the control pressure line (26 ; 28 ; 50).

3. Internal combustion engine according to Claim 1, characterized in that the entry (30) of the control pressure line (26) into the rotor space is located in a protrusion (27) between the low pressure air duct (1) and the compression pocket (5) and in that the entry (30) communicates with the compression pocket (5) via a transfer duct (31).

4. Internal combustion engine according to Claim 1, characterized in that the control pressure line (28) enters into the compression pocket (5).

5. Internal combustion engine according to Claim 1, characterized in that there is a double diaphragm capsule (46; 57), having a primary diaphragm (47 ; 63) loaded by a spring (51 ; 65) in the closing direction of the supercharge air butterfly (14 ; 58), both sides of which primary diaphragm can be subjected to the supercharge pressure via the spaces defined in Claim 1 or to pressures typical of the pressure wave process via a primary control pressure line (50), having a secondary diaphragm (52 ; 69), one side of which facing towards the primary diaphragm (47; 63) can be subjected to the same pressures typical of the pressure wave process as the primary diaphragm and whose other side, together with a part (53 ; 75) of the casing of the double diaphragm capsule (46 ; 57), forms the boundaries of a space (54) which communicates with the expansion pocket (6) via a secondary control pressure line (56), the spring (51 ; 65) being clamped between the primary diaphragm and the secondary diaphragm.

6. Internal combustion engine according to Claim 1, characterized in that the diaphragm capsule (20 ; 32 ; 46 ; 57) space (25 or 49) communicating with the control pressure line (26 ; 28 ; 50) is connected, via an auxiliary connection line (79), to the butterfly-side space (23) of the diaphragm capsule and in that a temperature control valve (76) is provided at the entry of this auxiliary connection line (79) into the space (23), which temperature control valve (76) short-circuits the space mentioned (25 ; 49) of the diaphragm capsule (20 ; 32 ; 46 ; 57) to the space (23) when the maximum permissible supercharge air temperature is exceeded.

7. Internal combustion engine according to Claim 1, characterized in that elements (39 ; 40) for changing the prestress of the spring (22 ; 37 ; 51 ; 65) are provided at the diaphragm capsule so that it is possible to set a desired supercharge air pressure variation as a function of the loading condition of the engine.

## Revendications

1. Moteur à combustion interne équipé d'un compresseur à ondes de pression en guise d'appareil de suralimentation, lequel compresseur à ondes de pression comprend un corps de rotor dont deux faces d'extrémité sont fermées par un corps à air (12) respectivement par un corps à gaz (13) et qui contient un rotor à cellules (9) supporté dans le corps à air (12), dans lequel le corps à air (12) présente, par cycle, un canal à air à basse pression (1), un canal à air à haute pression (2), un puits de compression (5) disposé, vu dans le sens de rotation du rotor (9), avant le canal à air à haute pression (2) et un puits d'expansion (6) entre le canal à air à haute pression (2) et le canal à air à basse pression (1) du cycle suivant, dans lequel le corps à gaz (13) présente, par cycle, un canal à gaz à haute pression (3), un canal à gaz à basse pression (4), et un puits à gaz (7) entre le canal à gaz à haute pression (3) et le canal à gaz à basse pression (4), et dans lequel en outre est disposé, dans le canal à air à haute pression (2) un clapet d'air de suralimentation (14) avec un dispositif de commande pour la commande, en fonction de la charge, de la position du clapet d'air de suralimentation (14), caractérisé en ce que le clapet d'air de suralimentation (14) est supporté de façon symétrique, en ce qu'entre celui-ci et le moteur se trouve une soupape reniflante (16), en ce que ledit dispositif de commande présente une boîte à membrane (20 ; 32 ; 46 ; 57) avec au moins une membrane (21 ; 35 ; 47 ; 63), où la première face de cette membrane constitue une partie de la surface limite d'une chambre (23 ; 48) communiquant avec la conduite à air à haute pression (2), en ce que l'autre face de la membrane (21 ; 35 ; 47 ; 63) constitue une partie de la surface limite d'une chambre (25 ; 49) communiquant avec une conduite de pression de commande (26 ; 28 ; 50), en ce que cette chambre (25 ; 49) communique par cette conduite de pression de commande (26 ; 28 ; 50) avec une région (fente dans la zone de la nervure 27 ; 5) dans l'espace compris entre la face d'extrémité du rotor à cellules (9), côté corps à air, et le corps à air (12), qui, vu dans le sens de rotation du rotor à cellules (9), se trouve avant le canal à air à haute pression (2), en ce que la membrane (21 ; 35 ; 47 ; 63) est reliée au clapet d'air de suralimentation (14 ; 42 ; 58) et est chargée par un ressort (22 ; 37 ; 51 ; 65) dans le sens de la fermeture du clapet d'air de suralimentation (14 ; 42; 58), en ce que le canal à gaz à haute pression (3) dans le corps à gaz (13) est, en ce qui concerne l'embouchure (30) de la conduite de pression de commande (26 ; 28 ; 50) dans la chambre du rotor, disposée de telle façon et ses dimensions dans le sens circonférentiel du rotor ainsi que la largeur des cellules (10) du rotor sont établies de telle façon qu'il existe des trajectoires d'écoulement libre depuis le canal à gaz à haute pression (3) jusqu'à la conduite de pression de commande (26 ; 28 ; 50) via des cellules (10) du rotor.

2. Moteur à combustion interne suivant la revendication 1, caractérisé en ce que le corps à gaz (13) du compresseur à ondes de pression présente, avant le canal à gaz à haute pression (3), vu dans le sens de rotation du rotor à cellules (9), un avant-puits (8) qui, par rapport au canal à gaz à haute pression (3) et à l'embouchure (30) de la conduite de pression de commande (26 ; 28 ; 50) dans la chambre du rotor, est disposé et dimensionné de telle façon qu'il existe des trajectoires d'écoulement libre depuis le canal à gaz à haute pression (3) jusqu'à la conduite de pression de commande (26 ; 28 ; 50) via l'avant-puits (8) et des cellules (10) du rotor.

3. Moteur à combustion interne suivant la revendication 1, caractérisé en ce que l'embouchure (30) de la conduite de pression de commande (26) dans la chambre du rotor est située dans une nervure (27) entre le canal à air à basse pression (1) et le puits de compression (5) et en ce que l'embouchure (30) communique avec le puits de compression (5) via un canal de trop- plein (31).

4. Moteur à combustion interne suivant la revendication 1, caractérisé en ce que la conduite de pression de commande (28) débouche dans le puits de compression (5).

5. Moteur à combustion interne suivant la revendication 1, caractérisé par une boîte à double membrane (46 ; 57), avec une membrane primaire (47 ; 63) chargée par un ressort (51 ; 65) dans le sens de la fermeture du clapet d'air de suralimentation (14 ; 58) et dont les deux faces peuvent être soumises à la pression de suralimentation via les chambres définies dans la revendication 1 respectivement à des pressions typiques du processus des ondes de pression via une conduite primaire de pression de commande (50), avec une membrane secondaire (52 ; 69) dont une première face, tournée vers la membrane primaire (47 ; 63) peut être soumise aux mêmes pressions typiques du processus des ondes de pression que celle-ci et dont l'autre face délimite, avec une partie (53 ; 75) du boîtier de la boîte à double membrane (46 ; 57), une chambre (54) qui communique avec le puits d'expansion (6) via une conduite secondaire de pression de commande (56), et dans lequel le ressort (51 ; 65) est comprimé entre la membrane primaire et la membrane secondaire.

6. Moteur à combustion interne suivant la revendication 1, caractérisé en ce que la chambre (25, respectivement 49) de la boîte à membrane (20; 32; 46; 57) qui communique avec la conduite de pression de commande (26 ; 28 ; 50) se trouve en communication avec la chambre (23), côté clapet, de la boîte à membrane via une conduite auxiliaire (79) et en ce qu'à l'embouchure de cette conduite auxiliaire (79) dans la chambre (23) il est prévu une soupape (76) à commande par la température, qui met en court- circuit ladite chambre (25 ; 49) de la boîte à membrane (20 ; 32 ; 46 ; 57) avec la chambre (23) en cas de dépassement de la température maximale admissible de l'air de suralimentation.

7. Moteur à combustion interne suivant la revendication 1, caractérisé en ce qu'à la boîte à membrane, il est prévu des éléments (39, 40) pour modifier la précontrainte des ressorts (22 ; 37 ; 51 ; 65), afin de pouvoir établir une évolution désirée de la pression de l'air de suralimentation en fonction de l'état de charge du moteur.
